# EUROPÄISCHE PATENTSCHRIFT

(11) **EP 2 653 612 B1**
(45) Veröffentlichungstag und Bekanntmachung des Hinweises auf die Patenterteilung: **05.09.2018**
(21) Anmeldenummer: 13157055.8
(22) Anmeldetag: 27.02.2013
(51) Int. Cl.: E01C 23/088

(54) **Kantenschutz für eine Straßenfräsmaschine**
Edge protector for a street milling machine
Protection de bord pour une machine à fraiser la chaussée

(30) Priorität: 19.04.2012 DE 102012103440
(43) Veröffentlichungstag der Anmeldung: 23.10.2013
(73) Patentinhaber: Wirtgen GmbH, 53578 Windhagen (DE)
(72) Erfinder: Ley, Herbert, 53562 St. Katharinen (DE); Verhaelen, Philip, 51103 Köln (DE); Roth, Markus, 78733 Aichhalden (DE); Barimani, Cyrus, 53639 Königswinter (DE); Hähn, Günter, 53639 Königswinter (DE)
(74) Vertreter: Herrmann, Jochen

(56) Entgegenhaltungen:
- US-A1- 2007 235 202
- US-A1- 2009 232 598
- US-A1- 2011 315 465

## Beschreibung

Die Erfindung betrifft einen Kantenschutz für eine Straßenfräsmaschine oder dergleichen Bodenbearbeitungsmaschine

Straßenfräsmaschinen werden im Straßen- und Wegebau eingesetzt. Sie dienen dazu den vorhandenen Fahrbahnbelag vollständig oder vorzugsweise teilweise abzutragen. Hierbei kommt eine Fräswalze zum Einsatz, die innerhalb eines Fräskastens geschützt untergebracht ist. Die Fräswalze ist üblicherweise mit Meißeln bestückt, die zum Fahrbahnabtrag in den zu bearbeiteten Untergrund eingreifen. An den in Fahrtrichtung der Straßenfräsmaschine verlaufenden Seiten des Fräskastens sind Schutzelemente eingesetzt, die als Kantenschutz bezeichnet werden. Der Kantenschutz deckt die Fräswalze seitlich ab und verhindert damit zum einen den Zugang zur Fräswalze während des Fräsbetriebes. Zum anderen wird ein Auswurf von abgefrästem Material in die Umgebung verhindert. Der Kantenschutz steht mit einer unteren Gleitkufe auf der Fahrbahnoberfläche auf, sodass eine vollständige Abdeckung der Fräswalze erreicht ist. Zudem drückt die Gleitkufe auf den unbearbeiteten Fahrbahnbelag, der im Anschluss an die Fräswalze außerhalb des Arbeitsbereiches liegt. Dementsprechend bildet der Kantenschutz mithin ein Widerlager das ein Ausbrechen des seitlich anschließenden Fahrbahnbelages während des Fräsprozesses verhindert. Die Gleitkufe ist aus Kufensegmenten zusammengesetzt, die einem gewissen Verschleiß unterliegen und daher nach Erreichen ihrer Verschleißgrenze getauscht werden müssen. Hierzu weisen die Kufensegmente einen Befestigungsabschnitt auf mit dem sie seitlich an den Kantenschutz angeschraubt sind. Die Schraubenköpfe der Kufensegmente sind mitunter dem abrasiven Angriff von abgetragenem Material ausgesetzt und werden dann abgeschliffen. Sie können mit dem bestimmungsgemäßen Werkzeug dann nicht mehr gelöst werden. Weiterhin kann es vorkommen, dass die Anschlussflächen zwischen dem Kantenschutz und den Kufensegmenten ausgewaschen werden. Dann lassen sich die Kufensegmente nicht mehr exakt reproduzierbar positionieren.

In US 2007/023502 A1 ist ein Bagger mit einer frontseitig angebauten Verteilereinrichtung offenbart. Diese Verteilereinrichtung dient dazu Schüttgut eben zu verteilen. Zu diesem Zweck ist ein Aufnahmekasten vorgesehen, in dem das Schüttgut bewegt werden kann. Der Aufnahmekasten weist an gegenüberliegenden Seiten höhenverstellbare Kufen auf..

US 2011/0315465 A1 offenbart eine Schnee-Räumvorrichtung. Diese besitzt eine Förderwendel, mit der Schnee in einem Räumkasten bewegt werden kann. Der Räumkasten weist an gegenüberliegenden Seiten Gleitkufen auf.

In US 2009/0232598 ist eine Fräsvorrichtung beschrieben, mit der ein Bodenbelag abgetragen werden kann. Dabei ist eine Fräswalze in einem Fräswalzenkasten gehalten. Der Fräswalzenkasten weist Gleitkufen auf

Es ist Aufgabe der Erfindung, einen Kantenschutz der vorstehend erwähnten Art bereitzustellen, der eine einfache Wartung unterstützt.

Die Aufgabe der Erfindung wird mit den Merkmalen des Anspruches 1 gelöst.

Dementsprechend ist es vorgesehen, dass der Befestigungsabschnitt des Kufensegmentes als Steckansatz ausgebildet ist. Damit kann das Kufensegment mit dem Steckansatz in eine entsprechend ausgebildete Steckaufnahme des Kantenschutzes eingesteckt werden, sodass es im rauen Baustellenbetrieb einfach getauscht werden kann. Der Steckansatz ist in der Steckaufnahme in einem verschleißgeschützten Bereich angeordnet, sodass eine reproduzierbare Zuordnung des Kufensegmentes zum Kantenschutz unterstützt ist. Die Kufensegmente können in die Steckaufnahmen einfach, vorzugsweise werkzeuglos eingeführt werden.

Um eine exakte Zuordnung der einzelnen Kufensegmente untereinander auf einfache Weise sicherstellen zu können, kann es vorgesehen sein, dass wenigstens eine Anschlagfläche vorgesehen ist, die sich quer zu der die Steckrichtung vorgebenden Mittellängsachse des Steckansatzes erstreckt. Mithin kann das Kufensegment mit seinem Steckansatz, also in den Kantenschutz eingeschoben werden, bis die Anschlagfläche die Einsetzbewegung definiert begrenzt.

Besonders bevorzugt kann es dabei vorgesehen sein, dass der Steckansatz einen Anschlag aufweist, mit dem die Steckbewegung begrenzbar ist. Der Anschlag ist mithin im Bereich des Steckansatzes verschleißgeschützt untergebracht.

Die Montage kann weiter dadurch vereinfacht werden, dass der Steckansatz im Bereich seines freien Endes mit wenigstens einer angeformten Einführzentrierung versehen ist.

Wenn vorgesehen ist, dass der Steckansatz an gegenüberliegenden Seiten Stütz-Flanken aufweist, die sich quer zur Laufrichtung des Kufensegmentes erstrecken, dann kann während des Betriebseinsatzes eine formschlüssige Abstützung in Hauptkraftrichtung am Kantenschutz erreicht werden.

Besonders bevorzugt verlaufen hierbei die Stütz-Flanken zueinander parallel oder sie konvergieren in Steckrichtung des Steckansatzes. Bei konvergierenden Flächenbereichen ergibt sich zudem eine verjüngte Geometrie des Steckansatzes, die die Einführung in die Steckaufnahme erleichtert. Gemäß einer alternativen Erfindungsvariante kann es auch vorgesehen sein, dass die Stütz-Flanken Flächenbereiche aufweisen, die konvex oder konkav ausgeformt sind. Solche Flächenbereiche bieten zugunsten geringerer Flächenpressungen große Abtragflächenbereiche.

Während des Betriebseinsatzes kann es auch vorkommen, dass die Straßenfräsmaschine quer zur Hauptfahrtrichtung verfahren wird. Um bei diesem Betriebszustand auch eine zuverlässige Fixierung der Kufensegmente aufrecht zu erhalten, kann es vorgesehen sein, dass der Steckansatz an gegenüberliegenden Seiten sich in Laufrichtung des Kufensegmentes erstreckende Seitenflächen aufweist. Mit diesen Seitenflächen kann das Kufensegment an entsprechenden Gegenflächen des Kantenschutzes formschlüssig abgestützt werden.

Straßenfräsmaschinen werden während des Betriebseinsatzes häufig auch entgegengesetzt zur Hauptfahrtrichtung bewegt. Hierdurch entstehen am Kufensegment Belastungssituationen, die von denen bei Betrieb in Hauptfahrtrichtung abweichen. Um hierbei eine belastungsoptimierte Auslegung des Kufensegmentes erreichen zu können, ist es gemäß einer Erfindungsvariante vorgesehen, dass der Steckansatz zu eine durch die Mittellängsachse des Steckansatzes verlaufenden und sich quer zur Laufrichtung des Kufensegmentes erstreckenden Mittelquerebene eine unsymmetrische Geometrie aufweist.

Gemäß einer denkbaren Erfindungsalternative kann es vorgesehen sein, dass wenigstens ein in Laufrichtung vorspringender Vorsprung vorgesehen ist, der in oder entgegengesetzt zur Laufrichtung über den Steckansatz vorsteht. Der Vorsprung dient zur Überbrückung von zwischen den einzelnen Kufensegmenten stehenden Kantenschutzbereichen und ermöglicht damit eine möglichst abstandsfreie Kufenausbildung.

Eine kompakte Ausgestaltung des Kufensegmentes wird dadurch unterstützt, dass an den Steckansatz mittelbar oder unmittelbar ein Ansatz angeschlossen ist, der den Kufenabschnitt trägt.

Dabei kann insbesondere vorgesehen sein, dass der Kufenabschnitt eine größere Breite als der Ansatz aufweist. Mit einem derartigen Querschnittversatz kann eine labyrinthartige Überdeckung des Eintritts in die Steckaufnahme erreicht werden. Hierdurch wird der Eintrag von Schmutz in die Steckaufnahme verringert.

Eine hohe Verschleißresistenz des Kufensegmentes kann dadurch erreicht werden, dass ein Hartstoffelement, bspw. eine Auftragsschweißung, ein Hartmetallelement, eine Hartstoffbeschichtung oder dergleichen auf den Kufenabschnitt aufgebracht ist.

Eine besonders bevorzugte Erfindungsvariante ist dergestalt, dass ein Klemmelement verwendet ist, das eine oder mehrere elastische Funktionsteile aufweist. Mit dem Klemmelement kann das Kufensegment auf einfache Weise mit dem Kantenschutz verspannt werden, wobei die Verbindung aufgrund der Elastizität der Funk-tionsteile einfach gefügt und gelöst werden kann. Besonders bevorzugt ist das Klemmelement dabei im Bereich des Steckansatzes gehalten, sodass es vor Verschleiß geschützt untergebracht ist.

Eine besonders einfache Zuordnung des Klemmelementes zum Kufensegment lässt sich dann erreichen, wenn der Steckeinsatz eine Aufnahme in Form einer Aufsparung oder Ausnehmung aufweist, in die das Klemmelement eingebracht ist. Dabei kann insbesondere die Elastizität des Klemmelementes auch ausgenutzt sein um eine Verspannung in der Aufnahme zu erreichen, sodass auf zusätzliche Befestigungsmaßnahmen verzichtet werden kann.

Besonders bevorzugt sind die Steckaufnahmen taschenförmig ausgebildet und zur Unterseite des Kantenschutzes hin offen. Eine einfache Herstellung des Kantenschutzes ist dabei dann möglich, wenn vorgesehen ist, dass der Rand kammartig ausgebildete Ausnehmungen aufweist, die zur Bildung der Aufnahmen mit zueinander parallel beabstandeten Wandungen zumindest bereichsweise geschlossen sind.

Die Erfindung wird im Folgenden anhand von in den Zeichnungen dargestellten Ausführungsbeispielen näher erläutert. Es zeigen:
- Figur 1: in perspektivischer Darstellung einen Kantenschutz für eine Straßenfräsmaschine;
- Figur 2: ein in Figur 1 mit II-II gekennzeichnetes Schnittdetail;
- Figur 3: ein in Figur 1 mit III-III gekennzeichnetes Schnittdetail;
- Figur 4: in perspektivischer Darstellung eine erste Variante eines Kufensegmentes;
- Figur 5: eine Schnittdarstellung des Kufensegmentes gemäß Figur 4 längs des darin mit V-V gekennzeichneten Schnittverlaufes;
- Figur 6: in perspektivischer Darstellung eine zweite Ausgestaltungsvariante eines Kufensegmentes;
- Figur 7: das Kufensegment gemäß Figur 6 in Seitenansicht;
- Figur 8: eine Dritte Ausgestaltungsvariante eines Kufensegmentes in perspektivischer Darstellung; und
- Figur 9: einen Schnittverlauf durch die mit IX-IX gekennzeichnete Mittelquerebene des Kufensegmentes gemäß Figur 8.

Figur 1 zeigt einen Kantenschutz 10 für eine Straßenfräsmaschine mit einem plattenartig ausgebildeten Basisteil 10.1. Dieses Basisteil 10.1 bildet eine Befestigungsseite 11 zur Ankopplung an die Straßenfräsmaschine im Bereich eines Fräskastens. Gegenüberliegend der Befestigungsseite 11 weist der Kantenschutz 10 einen Rand 12 auf. Dieser Rand 12 ist mit Aussparungen versehen, die zueinander über Stege 13 beabstandet angeordnet sind, sodass sich eine kammartige Geometrie ergibt. In die zwischen den Stegen 13 gebildeten Lücken sind Wandungen 16, bestehend aus Blech, eingesetzt. Dabei sind in jede Aussparung jeweils zwei Wandungen 16 eingesetzt, die zueinander parallel beabstandet angeordnet sind. Auf diese Weise ergibt sich zwischen den Wandungen 16 und den Stegen 13 eine Steckaufnahme 14, wie dies die Figuren 2 und 3 veranschaulichen. Die Wandungen 16 sind über Schweißnahtverbindungen 17 mit dem Rand 12 des Kantenschutzes 10 verschweißt. Auf diese Weise werden eine Vielzahl von zueinander in gleichmäßiger Teilung beabstandet angeordneter Steckaufnahmen 14 geschaffen. Diese Steckaufnahmen 14 dienen zur Aufnahme von Kufensegmenten 30, wie sie beispielhaft näher in den Figuren 4 bis 9 gezeigt sind. Die Kufensegmente 30 sind dabei im Grundaufbau im Wesentlichen ähnlich aufgebaut. Sie weisen einen Kufenabschnitt 36 auf, der an seiner Unterseite mit einem Hartstoffelement 37 belegt ist. Als Hartstoffelement 37 kann bspw. ein Auftrag bestehend aus Metallpulver verwendet sein. Denkbar ist es auch, dass auf den Kufenabschnitt Hartmetallelemente oder eine Panzerschweißerung aufgebracht ist. An den Kufenabschnitt 36 ist ein Ansatz 31 angeformt. Dabei weist der Ansatz 31 quer zu der in Hauptbewegungsrichtung der Straßenfräsmaschine verlaufenden Laufrichtung L eine geringere Breite als der Kufenabschnitt 36 auf. Auf diese Weise ergeben sich beidseitig des Ansatzes 31 absatzartige Abschnitte, die Anlageflächen 36.1 bilden. Der Ansatz 31 weist zwei Vorsprünge 32 auf, die in Laufrichtung L über einen Steckansatz 38 beidseitig vorstehen. Die Vorsprünge 32 bilden Anschlagflächen 33, die über Verrundungsübergänge 34 in Seitenwände 35 übergehen.

Der Steckansatz 38 wird von zwei sich in Laufrichtung L erstreckenden Seitenflächen 38.3 begrenzt. Dabei sind die Seitenflächen 38.3 zueinander parallel. Die Seitenflächen 38.3 gehen absatzlos in den Ansatz 31 über.

Wie die Ausgestaltungsvariante gemäß den Figuren 4 und 5 zeigt, weist der Steckansatz 38 zwei Stützflanken 38.2 auf, die senkrecht zu den Seitenflächen 38.3 stehen und die zueinander parallel beabstandet verlaufen. Jede Stützflanke 38.2 geht über eine Einführzentrierung 38.1 in eine Stirnseite 38.4 über.

Im Bereich des Steckansatzes 38 ist ein Klemmelement 40 befestigt. Das Klemmelement 40 weist elastische Funktionsteile 42 auf, die vorwiegend als Lamellen ausgebildet sind, wie dies Figur 5 erkennen lässt. Denkbar ist es auch ein Klemmelement zu verwenden, das Blockartig ausgebildet ist und aus einem elastischen Material gebildet ist, wobei dann ein Teil dieses Blocks oder der ganze Block das Funktionsteil mit elastischen Eigenschaften bildet. Die lamellenartigen Funktionsteile 42 sind zueinander pfeilförmig angestellt und in Richtung zu der die Mittellängsachse M des Steckansatzes definierenden Steckachse geneigt. Wie Figur 5 erkennen lässt, weist das Klemmelement 40 ein Basisteil 41 auf, an das die Funktionsteile 42 einteilig angeformt sind. In den Steckansatz 38 ist eine taschenförmige Aufnahme 39 in Form einer Aussparung eingetieft. Das Klemmelement 40 ist mit seinem Basisteil 41 in diese Aufnahme 39 eingesetzt, wobei es sich mit dem Basisteil 41 an einem Boden 39.1 der Aufnahme abstützt. Vorliegend ist das Klemmelement 40 derart ausgeführt, dass auch das Basisteil 41 elastische Eigenschaften aufweist. Es kann dann mit Übermaß in die Aufnahme 39 eingepresst werden, sodass keine zusätzlichen Befestigungsmittel erforderlich sind. Alternativ kann das Klemmelement 40 auch bspw. in die Aufnahme 39 eingeklebt sein. Im montierten Zustand stehen die Funktionsteile 42 geringfügig über die Seitenfläche 38.3 vor, wie dies Figur 5 erkennen lässt. Der Überstand ist in Figur 5 mit a gekennzeichnet. Zur Montage des in den Figuren 4 und 5 gezeigten Kufensegmentes 30 in dem Kantenschutz 10 gemäß Figur 1 wird das Kufensegment 30 zunächst mit seinem Steckansatz 38 an die nach unten offene Steckaufnahme 14 angesetzt. Dabei fädeln die Einführzentrierungen 38.1 an den benachbarten Stegen 13 ein, sodass die Montage erleichtert ist. Dann wird das Kufensegment 30 mit seinem Stegansatz 30 in Richtung der Mittellängsachse M in die Steckaufnahme 14 eingeschoben. Dies kann zunächst kraftlos oder mit geringem Kraftaufwand erfolgen, bis die Funktionsteile 42 an den Innenseiten der Wandungen 16 zum Eingriff kommen. Beim Einschieben des Kufensegmentes 30 müssen die Funktionsteile 42 elastisch deformiert werden. Die Einsteckbewegung des Kufensegmentes 30 in die Steckaufnahme 14 wird mittels den Anschlagflächen 33 der Vorsprünge 32 begrenzt. Diese legen sich an die Stirnseiten 15 der Stege 13 an. Im montierten Zustand steht die Anlagefläche 36.1 des Kufenabschnittes 36 im geringen Abstand zu einer stirnseitigen Gegenfläche 19 der Wandungen 16, wie dies Figur 3 erkennen lässt. Die Stirnseite 38.4 steht ebenfalls im Abstand zu einer gegenüberliegenden Bodenfläche der Steckaufnahme 14. Alternativ kann die Zuordnung auf derart gewählt werden, dass das Kufensegment 30 mit der Stirnseite 38.4 sich an einer Bodenfläche der Steckaufnahme 14 abstützt. Entsprechend steht dann die Anschlagfläche 33 im geringen Abstand zu der Stirnseite der Stege 13. Dabei ist dann die Anschlaggeometrie zwischen dem Kufensegment 30 und der Steckaufnahme 14 geschützt in der Steckaufnahme 14 untergebracht. Das Klemmelement 40 kann alternativ auch an dem Basisteil 10.1, insbesondere geschützt in der Steckaufnahme 14, untergebracht sein.

Während des Betriebseinsatzes schleifen die Kufensegmente 30 mit ihren Hartstoffelementen 37 über den Untergrund und werden dabei kontinuierlich verschlissen. Nach Erreichen der Verschleißgrenze können die Kufensegmente 30 einfach ausgetauscht werden. Zur Demontage sind fensterartige Öffnungen 18 in den außenseitigen Wandungen 16 vorgesehen. In diese Öffnungen 18 kann ein Werkzeug 20 mit einem Austreibdorn 21 eingestellt werden. Dabei stützt sich dann der Austreibdorn 21 auf der Anlagefläche 36.1 des Kufenabschnittes 36 ab. Mittels eines Hammerschlages kann dann eine Austreibkraft senkrecht nach unten in das Kufensegment 30 eingebracht werden. Dabei wird dann die reibschlüssige Verbindung zwischen der Innenseite der Wandung 16 und dem Klemmelement 14 durch Ausschieben des Kufensegments 30 getrennt. Anschließend kann das Kufensegment 30 vollständig aus der Steckaufnahme 14 ausgezogen und gegen ein neues Kufensegment 30 ausgetauscht werden.

In Figur 6 ist eine alternative Ausgestaltungsvariante eines Kufensegmentes 30 dargestellt. Die Gestaltung dieses Kufensegmentes 30 entspricht im Wesentlichen dem Kufensegment 30 gemäß den Figuren 4 und 5, sodass zur Vermeidung von Wiederholungen auf die vorstehenden Ausführungen verwiesen werden kann. Im Unterschied zu dem Kufensegment 30 gemäß den Figuren 4 und 5 sind die Stützflanken 38.2 nicht zueinander parallel, sondern V-förmig angestellt und konvergieren in Richtung zum freien Ende des Steckansatzes 38. Entsprechend sind die Stege 13 vorzugsweise derart ausgestaltet, dass sie angepasste winklige Anschlagflächenbereiche bilden, die in der Steckaufnahme 14 in Richtung zu der unterseitigen Öffnung hin divergieren. Hierdurch ergibt sich eine konusförmige Sitzflächenpaarung zwischen den Stegen 13 und dem Kufensegment 30. Dies hat den Vorteil, dass bereits nach Eindringen einer geringen Austreibbewegung in Richtung der Mittellängsachse M die Stützflanken 38.2 außer Eingriff mit den entsprechenden Gegenflächen der Stege 13 gelangen, sodass hier beim Austreiben keine Reibkräfte entstehen.

Wie Figur 7 zeigt, sind in den Steckansatz 38 zwei taschenförmige Aufnahmen 39 entsprechend der Ausgestaltung gemäß den Figuren 4 und 5 eingebracht. Dabei sind die Aufnahmen 39 zueinander in Laufrichtung L versetzt angeordnet und die elastischen Funktionsteile 42 der Klemmelemente 40 stehen beidseitig des Steckansatzes 38 vor. Auf diese Weise wird eine doppelseitige Verklemmung des Steckansatzes 38 in der Steckaufnahme 14 erreicht. Selbstverständlich ist diese Art der Klemmung bei allen Kufensegmenten 30 möglich. Im Gegensatz zu dem Kufensegment 30 gemäß den Figuren 4 und 5 ist der Kufenabschnitt 36 und damit das Hartstoffelement 37 konvex ausgebildet. Gemäß Figur 1 ist dieses Kufensegment 30 bspw. vorteilhaft am vorderen Ende des Kantenschutzes 10 angeordnet und bildet mithin eine Auflaufgeometrie.

In den Figuren 8 und 9 ist eine weitere Ausgestaltungsvariante eines Kufensegmentes 30 dargestellt. Auch hier soll zur Vermeidung von Wiederholungen bezüglich gleicher Bezugszeichen auf die vorstehenden Ausführungen Bezug genommen werden. Nachfolgend werden lediglich die Unterschiede erläutert. Wie Figur 8 zeigt weist der Steckansatz 38 zwei gegenüberliegende Stütz-Flanken 38.2 auf. Diese besitzen zunächst Flächenbereiche, die an die Anschlagflächen 33 angeschlossen sind und die zueinander winklig stehen. Diese Flächenbereiche konvergieren zum freien Ende des Steckansatzes 38 hin. Im Anschluss an die konvergierenden Flächenbereiche sind absatzlos konvexe Flächenbereiche der Stütz-Flanke 38.2 angeschlossen. Diese konvexen Bereiche der Stütz-Flanken 38.2 gehen bündig über eine ebenfalls konvexe Einführzentrierung ineinander über. Auch mit dieser Geometrie ist eine passgenaue und einfache Zuordnung des Steckansatzes 38 zu entsprechenden Gegenflächen der Stege 13 möglich.

Das Klemmelement 40 weist, wie dies Figur 9 zeigt, ein Basisteil 41 auf, an dem beidseitig lamellenartigen elastischen Funktionsteile 42 angeschlossen sind. Die elastischen Funktionsteile 42 sind wieder zur erleichterten Einführung des Steckansatzes 38 in die Steckaufnahme 14 pfeilförmig angestellt und stehen beidseitig über die Seitenflächen 38.3 des Steckansatzes 38 geringfügig vor. Die Aufnahme 39 ist als Durchbruch aus dem Steckansatz 38 ausgenommen. Beim Einführen des Steckansatzes 38 in die Steckaufnahme 14 des Kantenschutzes 10 gleiten die Funktionsteile 42 an den Innenseiten der beiden Wandungen 16 ab und werden hier deformiert.

## Patentansprüche

1. Kantenschutz (10) für eine Straßenfräsmaschine oder dgl. Bodenbearbeitungsmaschine mit einem Rand (12) und Kufensegmenten (30), wobei der Rand (12) zur Aufnahme der Kufensegmente (30) ausgebildet ist, **dadurch gekennzeichnet,**
**dass** der Rand (12) Steckaufnahmen (14) zur Aufnahme der Kufensegmente (30) aufweist,
**dass** das Kufensegment (30) einen Kufenabschnitt (36) aufweist, an den mittelbar oder unmittelbar ein Befestigungsabschnitt angeformt ist,
und **dass** der Befestigungsabschnitt als Steckansatz (38) ausgebildet ist.

2. Kantenschutz nach Anspruch 1,
**dadurch gekennzeichnet,**
**dass** wenigstens eine Anschlagfläche (33) am Kufensegment vorgesehen ist, die sich quer zu der die Steckrichtung vorgebenden Mittellängsachse des Steckansatzes (38) erstreckt und/oder.
**dass** der Steckansatz (38) einen Anschlag aufweist, mit dem die Steckbewegung begrenzbar ist.

3. Kantenschutz nach einem der Ansprüche 1 oder 2,
**dadurch gekennzeichnet,**
**dass** der Steckansatz (38) im Bereich seines freien Endes mit wenigstens einer angeformten Einführzentrierung (38.1) versehen ist.

4. Kantenschutz nach einem der Ansprüche 1 bis 3,
**dadurch gekennzeichnet,**
**dass** der Steckansatz (38) an gegenüberliegenden Seiten Stütz-Flanken (38.2) aufweist, die sich quer zur Laufrichtung (L) des Kufensegments (30) erstrecken.

5. Kantenschutz nach Anspruch 4,
**dadurch gekennzeichnet,**
**dass** die Stütz-Flanken (38.2) Flächenbereiche aufweisen, die zueinander parallel verlaufen oder in Steckrichtung des Steckansatzes (38) konvergieren.

6. Kantenschutz nach Anspruch 4 oder 5,
**dadurch gekennzeichnet,**
**dass** die Stütz-Flanken (38.2) Flächebereiche aufweisen, die konvex oder konkav angeformt sind.

7. Kantenschutz nach einem der Ansprüche 1 bis 6,
**dadurch gekennzeichnet,**
**dass** der Steckansatz (38) an gegenüberliegenden Seiten sich in Laufrichtung (L) des Kufensegments (30) erstreckende Seitenflächen (38.3) aufweist.

8. Kantenschutz nach einem der Ansprüche 1 bis 7,
**dadurch gekennzeichnet,**
**dass** der Steckansatz (38) zu einer, durch die Mittellängsachse (M) des Steckansatzes verlaufenden und sich quer zur Laufrichtung (L) des Kufensegments (30) erstreckenden Mittelquerebene, eine unsymmetrische Geometrie aufweist.

9. Kantenschutz nach einem der Ansprüche 1 bis 8,
**dadurch gekennzeichnet,**
**dass** am Kufensegment (30) wenigstens ein in Laufrichtung (L) vorspringender Vorsprung (32) vorgesehen ist, der in oder entgegengesetzt zur Laufrichtung (L) über den Steckansatz (38) vorsteht.

10. Kantenschutz nach einem der Ansprüche 1 bis 9,
**dadurch gekennzeichnet,**
**dass** an den Steckansatz (38) mittelbar oder unmittelbar ein Ansatz (31) angeschlossen ist, der den Kufenabschnitt (36) trägt, wobei vorzugsweise vorgesehen ist, dass der Kufenabschnitt (36) eine größere Breite als der Ansatz (31) aufweist.

11. Kantenschutz nach einem der Ansprüche 1 bis 10,
**dadurch gekennzeichnet,**
**dass** der Kufenabschnitt (36) ein Hartstoffelement (37), bspw. eine Auftragsschweißung, ein Hartmetallelement, eine Haftstoffbeschichtung oder dgl. aufweist.

12. Kantenschutz nach einem der Ansprüche 1 bis 11,
**dadurch gekennzeichnet,**
**dass** ein Klemmelement (40) verwendet ist, das ein oder mehrere elastische Funktionsteile (42) aufweist.

13. Kantenschutz nach Anspruch 12,
**dadurch gekennzeichnet,**
**dass** das Klemmelement (40) im Bereich des Steckansatzes (38) gehalten ist.

14. Kantenschutz nach einem der Ansprüche 12 oder 13,
**dadurch gekennzeichnet,**
**dass** der Steckansatz (38) eine Aufnahme (39) in Form einer Aussparung oder Ausnehmung aufweist, in die das Klemmelement (40) eingebracht ist.

15. Kantenschutz nach einem der Ansprüche 1 bis 14,
**dadurch gekennzeichnet,**
**dass** die Steckaufnahmen (14) taschenförmig ausgebildet und zur Unterseite des Kantenschutzes (10) hin offen sind und/oder
**dass** der Rand (12) kammartig ausgebildete Ausnehmungen aufweist, die zur Bildung der Aufnahmen mit zueinander parallel beabstandeten Wandungen (18) zumindest bereichsweise geschlossen sind.

## Claims

1. Edge protection (10) for a road milling machine or similar ground processing machine comprising an edge (12) and skid segments (30), wherein the edge (12) is designed for receiving the skid segments (30),
**characterised in that**
the edge (12) comprises plug-in slots (14) for receiving the skid segments (30),
**in that** the skid segment (30) comprises a skid section (36), on which an attachment section is directly or indirectly formed,
and **in that** the attachment section takes the form of a plug-in lug (38).

2. The edge protection according to claim 1,
**characterised in that**
at least one stop surface (33) is provided on the skid segment, which extends transverse to the central longitudinal axis of the plug-in lug (38), which determines the plug-in direction, and/or
**in that** the plug-in lug (38) comprises a stop, by which the plug-in movement can be limited.

3. The edge protection according to one of claims 1 or 2,
**characterised in that**
the plug-in lug (38) is provided with at least one integrally formed insertion centring (38.1) in the region of its free end.

4. The edge protection according to one of the claims 1 to 3,
**characterised in that**
the plug-in lug (38) comprises support flanks (38.2) on opposite sides, which extend transverse to the running direction (L) of the skid segment (30).

5. The edge protection according to claim 4,
**characterised in that**
the support flanks (38.2) comprise surface regions, which run parallel to one another or converge in the plug-in direction of the plug-in lug (38).

6. The edge protection according to claim 4 or claim 5,
**characterised in that**
the support flanks (38.2) comprise surface regions, which are integrally formed convex or concave.

7. The edge protection according to one of the claims 1 to 6,
**characterised in that**
the plug-in lug (38) comprises side surfaces (38.3) on opposite sides extending in the running direction (L) of the skid segment (30).

8. The edge protection according to one of the claims 1 to 7,
**characterised in that**
the plug-in lug (38) has a non-symmetric geometry with respect to a central transverse plane running through the central longitudinal axis (M) of the plug-in lug and transverse to the running direction (L) of the skid segment (30).

9. The edge protection according to one of the claims 1 to 8,
**characterised in that**
at least one projection (32) is provided on the skid segment (30), projecting in the running direction (L) and protruding in or opposite to the running direction (L) beyond the plug-in lug (38).

10. The edge protection according to one of the claims 1 to 9,
**characterised in that**
a lug (31) is directly or indirectly connected to the plug-in lug (38), which carries the skid section (36), wherein the skid section (36) preferably has a greater width than the lug (31).

11. The edge protection according to one of the claims 1 to 10,
**characterised in that**
the skid section (36) comprises a hard material element (37), for example an overlay weld, a hard metal element, a hard material coating or the like.

12. The edge protection according to one of the claims 1 to 11,
**characterised in that**
a clamp element (40) is used which has one or more resilient functional parts (42).

13. The edge protection according to claim 12,
**characterised in that**
the clamp element (40) is held in the region of the plug-in lug (38).

14. The edge protection according to one of claims 12 or 13,
**characterised in that**
the plug-in lug (38) has a slot (39) in the form of a notch or recess, into which the clamping element (40) is introduced.

15. The edge protection according to one of the claims 1 to 14,
**characterised in that**
the plug-in slots (14) are in the form of pockets and are open towards the underside of the edge protection (10) and/or
**in that** the edge (12) comprises comb like formed recesses, which are closed, at least in regions, to form the slots with walls (18) that are spaced apart and parallel to one another.

## Revendications

1. Protection de bord (10) pour une machine à fraiser la chaussée ou machine de traitement du sol similaire, comprenant un rebord (12) et des segments de patin (30), dans laquelle le rebord (12) est conçu pour recevoir les segments de patin (30),
**caractérisée en ce que**
le rebord (12) présente des logements d'enfichage (14) pour la réception des segments de patin (30),
**en ce que** le segment de patin (30) présente une section de patin (36), sur laquelle une section de fixation est formée, indirectement ou directement et **en ce que** la section de fixation est conçue comme un raccord d'enfichage (38).

2. Protection de bord selon la revendication 1,
**caractérisée en ce que**
au moins une surface de butée (33) est prévue sur le segment de patin, qui s'étend transversalement à l'axe longitudinal intermédiaire du raccord d'enfichage (38) définissant la direction d'enfichage et/ou
**en ce que** le raccord d'enfichage (38) présente une butée par laquelle le mouvement d'enfichage peut être délimité.

3. Protection de bord selon une des revendications 1 ou 2,
**caractérisée en ce que**
le raccord d'enfichage (38) comprend, dans la zone de son extrémité libre, au moins un centrage d'insertion (38.1) formé.

4. Protection de bord selon une des revendications 1 à 3,
**caractérisée en ce que**
le raccord d'enfichage (38) présente, sur les côtés opposés, des flancs de protection (38.2) qui s'étendent transversalement à la direction d'extension (L) du segment de patin (30).

5. Protection de bord selon la revendication 4,
**caractérisée en ce que**
les flancs de protection (38.2) présentent des zones de surface qui s'étendent parallèle les unes aux autres ou qui convergent dans la direction d'enfichage du raccord d'enfichage (38).

6. Protection de bord selon la revendication 4 ou 5,
**caractérisée en ce que**
les flancs de protection (38.2) présentent des zones de surface qui sont formées convexes ou concaves.

7. Protection de bord selon une des revendications 1 à 6,
**caractérisée en ce que**
le raccord d'enfichage (38) présente, sur les côtés opposés, des surfaces latérales (38.3) s'étendant dans la direction d'extension (L) du segment de patin (30).

8. Protection de bord selon une des revendications 1 à 7,
**caractérisée en ce que**
le raccord d'enfichage (38) présente une géométrie asymétrique par rapport à un plan transversal intermédiaire s'étendant à travers l'axe longitudinal intermédiaire (M) du raccord d'enfichag et s'étendant transversalement à la direction d'extension (L) du segment de patin (30).

9. Protection de bord selon une des revendications 1 à 8,
**caractérisée en ce que**
sur le segment de patin (30), au moins une saillie (32) saillante dans la direction d'extension (L) est prévue, qui dépasse dans ou à l'opposé de la direction d'extension (L) au-dessus du raccord d'enfichage (38).

10. Protection de bord selon une des revendications 1 à 9,
**caractérisée en ce que**
sur le raccord d'enfichage (38), un raccord (31) est raccordé directement ou indirectement, qui porte la section de patin (36), moyennant quoi il est de préférence prévu que la section de patin (36) présente une largeur supérieure à celle du raccord (31).

11. Protection de bord selon une des revendications 1 à 10,
**caractérisée en ce que**
la section de patin (36) présente un élément en matériau dur (37), par exemple une soudure de superposition, un élément métallique dur, un revêtement en matériau dur ou analogue.

12. Protection de bord selon une des revendications 1 à 11,
**caractérisée en ce que**
un élément de serrage (40) est utilisé, qui présente une ou plusieurs parties fonctionnelles élastiques (42).

13. Protection de bord selon la revendication 12,
**caractérisée en ce que**
l'élément de serrage (40) est maintenu dans la zone du raccord d'enfichage (38).

14. Protection de bord selon une des revendications 12 ou 13,
**caractérisée en ce que**
le raccord d'enfichage (38) présente un logement (39) sous la forme d'une cavité ou d'une encoche, dans lequel l'élément de serrage (40) est introduit.

15. Protection de bord selon une des revendications 1 à 14,
**caractérisée en ce que**
les logements d'enfichage (14) sont conçus en forme de poches et sont ouverts vers le côté inférieur de la protection de bord (10) et/ou
**en ce que** le rebord (12) présente des cavités en forme de chambre, qui sont fermées au moins par sections, pour la formation des logements, avec des parois (18) espacées parallèles les unes aux autres.
